# EUROPÄISCHE PATENTSCHRIFT

(11) **EP 0 291 730 B1**
(45) Veröffentlichungstag und Bekanntmachung des Hinweises auf die Patenterteilung: **18.04.1990**
(21) Anmeldenummer: 88106604.7
(22) Anmeldetag: 25.04.1988
(51) Int. Cl.: D06H 3/12

(54) **Verfahren und Vorrichtung zur Messung der Schussfadenlage und zum Richten der Schussfäden in Geweben**
Method and apparatus for measuring the position of the weft threads and for straightening the weft in fabrics
Procédé et dispositif pour mesurer la position des fils de trame et pour le redressement de la trame dans les tissus

(30) Priorität: 18.05.1987 DE 3716579
(43) Veröffentlichungstag der Anmeldung: 23.11.1988
(73) Patentinhaber: Mahlo GmbH & Co. KG, D-93342 Saal (DE)
(72) Erfinder: Beckstein, Hellmut, Dr.-Ing., D-8403 Bad Abbach (DE)
(74) Vertreter: Bohnenberger, Johannes, Dr.

(56) Entgegenhaltungen:
- EP-A- 0 136 115
- GB-A- 2 042 606
- US-A- 2 795 029

## Beschreibung

Die Erfindung betrifft ein Verfahren nach dem Oberbegriff der Patentansprüche 1 oder 2, sowie eine Vorrichtung zur Durchführung des Verfahrens nach den Oberbegriffen der Patentansprüche 5 oder 6.

Bei der Herstellung von Geweben kreuzen sich Kett- und Schußfäden genau rechtwinkelig. Während verschiedener späterer Arbeitsgänge in der Ausrüstung können die Gewebe aber wieder verzogen werden. Der Verzug muß durch entsprechende Richtmaschinen beseitigt werden, wobei diese Richtmaschinen den Verzugswinkel als Steuergröße benötigen. Es gilt also den Verzugswinkel zu messen.

Zur Messung des Verzugwinkels sind optische Vorrichtungen bekannt, bei denen z.B. eine Lichtquelle die laufende Textilbahn durchstrahlt. Das Durchstrahlungsmuster wird in elektrische Signale gewandelt, worauf man aus den Signalen den Winkelverlauf des Schußfadens herleitet.

Es gibt aber diverse Warenarten, bei denen die Schußfadenlage mit optischen Abtastmitteln nicht mehr erfaßbar gemacht werden können. Dies gilt z.B. für längsgerippten Cord, dicke Frottierwaren oder dergleichen.

Um bei derartigen, optisch nicht mehr abtastbaren Waren den Verlauf des Schußfadens zu detektieren, eignen sich mechanische Methoden, die eine besondere Gewebeeigenschaft ausnutzen, wie dies im folgenden anhand der Fig. 1 und 2 näher erläutert wird. Bei Geweben ist ein Schußfaden in seiner Längsrichtung weitestgehend unelastisch. Leitet man nun über Zugkraft-Einleitvorrichtungen 20, 20' Kräfte K in die Gewebebahn 1 ein, so ergibt sich dann im wesentlichen keine Längenänderung des Schußfadens 7 bzw. der Breite der Gewebebahn 1, wenn die Schußfäden gerade zwischen den Zugkraft-Einleitstellen 20 verlaufen (Fig. 1). Liegen aber die Schußfäden schräg zur Verbindungslinie zwischen den Zugkraft-Einleitvorrichtungen 20, 20', so ergibt sich, wie in Fig. 2 gezeigt, eine Verschiebung der verschiedenen Schußfäden 7, 7' gegeneinander, da jeder Schußfaden 7 bzw. 7' nur an einem Ende mit einer Zugkraft beaufschlagt wird. Durch diese Verschiebung der Schußfäden 7, 7' gegeneinander ergibt sich wiederum eine Schrägstellung des Kettfadens 6 im Bereich zwischen den "gezogenen" Schußfäden. Dieses Phänomen macht sich die Vorrichtung gemäß US-PS 2 795 029 zunutze, bei der ein mechanischer Fühler F in Form eines Nachlaufrades auf der Gewebebahn 1 mitläuft. Dieses Nachlaufrad F folgt der "Spur" der Kettfäden 6, so daß in dem in Fig. 2 gezeigten Fall die Winkelstellung des Nachlaufrades F (die z.B. von einem Potentiometer abtastbar ist) Aufschluß über den Verzugswinkel a, also die Schräglage der Schußfäden 7 zu den Kettfäden 6 erlaubt.

Ein Nachteil dieser Methode liegt darin, daß die Empfindlichkeit der Anordnung gegenüber dem zu messenden Verzugswinkel a relativ gering, gegenüber Störungen dagegen relativ groß ist.

Weiterhin ist ein Verfahren zum "selbsttätigen" Richten von Schußfäden bekannt, bei dem ebenfalls die im Gewebe durch aufgebrachte Zugkräfte wirkenden Kräfte ausgenützt werden. Ein Beispiel hierfür ist der EP-A-0 136 115 zu entnehmen. Bei dieser Methode wird die fortlaufende Gewebebahn an den Rändern über Nadel-Räder mit winkelig zueinander versetzten Achsen derart geführt, daß die Gewebebahn beim Lauf über einen gewissen Umfangswinkel der Räder gespannt wird. Die Räder sind freilaufend auf ihren Achsen angeordnet. Solange die Schußfäden exakt rechtwinkelig zu den Kettfäden verlaufen, wirken auf die Nadel-Räder identische Momente. Wenn aber ein Schrägverzug in der Gewebebahn 1 vorliegt, wie er z.B. in Fig. 2 am Gewebe 1 gezeichnet ist, so werden durch die gespannten Schußfäden 7 Drehmomente auf die Nadel-Räder aufgebracht, welche das eine Rad gegenüber dem anderen Rad vor- bzw. zurücklaufen lassen. Auf diese Weise wird ein "selbsttätiger" Ausgleich des Verzugs erreicht. Dieser Ausgleich ist jedoch nicht vollständig, da bei abnehmendem Verzugswinkel die auf die Räder wirkenden Momente ebenfalls abnehmen. Es handelt sich also hier um einen "klassischen" Fall einer Proportionalregelung, bei der ein unvermeidbarer Fehler (Verzugswinkel) zurückbleibt.

Ausgehend vom oben genannten Stand der Technik liegt der vorliegenden Erfindung die Aufgabe zugrunde, Verfahren und Vorrichtung der eingangs genannten Art dahingehend weiterzubilden, daß mit einfachen Mitteln eine exakte mechanische Abtastung des Schußfadenverlaufes bzw. Verzugswinkels und eine entsprechende Ausrichtung ermöglicht wird.

Diese Aufgabe wird verfahrensmäßig durch die kennzeichnenden Merkmale der Ansprüche 1 oder 2 und vorrichtungsmäßig durch die kennzeichnenden Merkmale der Ansprüche 5 oder 6 gelöst.

Gemäß Anspruch 1 dreht es sich also darum, daß man eine Zugkraft punktförmig in das Gewebe einleitet und deren Verteilung über die Gewebebahn feststellt. Dadurch, daß die Gewebebahn hinsichtlich ihrer Zug-Steifigkeit inhomogen ist, kann aus der Kraftverteilung auf die Richtung der Schußfäden (Richtung der größten Gewebe-Zugsteifigkeit) geschlossen werden.

Wenn man die Kraft an einer Warenkante einleitet und die Kraftverteilung bzw. deren Abbild an der anderen Warenkante mißt, so ist ein Schrägverzug leicht detektierbar. Leitet man die Kraft in der Mitte der Gewebebahn ein und mißt an beiden Warenkanten, so können zusätzlich Bogenverzüge leicht festgestellt werden. Selbstverständlich ist es auch möglich, über kleinere Abschnitte (in Breitenrichtung des Gewebes gesehen) zu arbeiten und mehrere Einleitorte und Meßorte über die Breite der Warenbahn hinweg verteilt anzuordnen, so daß man z.B. auch Girlandenverzüge detektieren kann.

Bei der zweiten Lösungsmöglichkeit der oben genannten Aufgabe dreht es sich darum, daß die durch das Spannen auf mitlaufende Fördermittel aufgebrachten Vor- oder Rücktriebskräfte bei Verzug gemessen und dem nachfolgenden Richtvorgang zugrunde gelegt werden. Verwendet man lediglich zwei an den Warenkanten liegende mitlaufende Spannvorrichtungen, so kann man einen Schrägverzug detektieren und ausgleichen. Es ist aber auch hier (wie bei der oben genannten Lösung) möglich, eine Vielzahl von über die Warenbreite angeordneten Spannvorrichtungen vorzusehen, so daß die Verzugsrichtung über die gesamte Warenbreite detektiert wird und somit auch Girlandenverzüge feststellbar und ausgleichbar sind.

Weitere erfindungswesentliche Merkmale ergeben sich aus den Unteransprüchen und der nachfolgenden Beschreibung von Ausführungsbeispielen, die anhand von Abbildungen näher erläutert sind. Hierbei zeigen:
Fig. 1 und 2 eine schematisierte Darstellung zum Stand der Technik;
Fig. 3 eine erste bevorzugte Ausführungsform der Erfindung zum Messen eines Schrägverzuges;
Fig. 4 eine zweite bevorzugte Ausführungsform der Erfindung zur Messung eines Schrägverzuges;
Fig. 5 eine Ausführungsform der Erfindung mit erhöhter Empfindlichkeit, ansonsten ähnlich der nach Fig. 3;
Fig. 6 eine weitere bevorzugte Ausführungsform der Erfindung, mit veränderter Krafteinleitung;
Fig. 7 bis 9 weitere bevorzugte Ausführungsformen der Zugkraft-Fühlvorrichtungen, die in den Vorrichtungen gemäß Fig. 3, 5 oder 6 verwendbar sind;
Fig. 10 ein Ausführungsbeispiel für die weitere Lösungsmöglichkeit gemäß der vorliegenden Erfindung;
Fig. 11 ein Kraft-Diagramm zur Erläuterung der Vorrichtung nach Fig. 10;
Fig. 12 eine mitlaufende Spannvorrichtung von der Seite gesehen, die in der Ausführungsform gemäß Fig. 10 verwendbar ist;
Fig. 13 eine Gesamt-Anordnung einer Vorrichtung zum Messen und/oder Richten, wobei eine in Transportrichtung gesehen kräftefreie Führung möglich ist;
Fig. 14 eine prinzipielle Darstellung von Meß-und Richteinrichtungen an einem herkömmlichen Spannrahmen;
Fig. 15 eine weitere bevorzugte Ausführungsform der Erfindung mit mehreren Zugkraft-Einleitvorrichtungen;
Fig. 16 ein schematisiertes Blockschaltbild einer in Zusammenhang mit Fig. 15 verwendbaren Meßanordnung;
Fig. 17 eine weitere bevorzugte Ausführungsform der Erfindung in Seitenansicht entlang der Linie XVII-XVII aus Fig. 18;
Fig. 18 eine Ansicht entlang der Linie XVIII-XVIII aus Fig. 17;
Fig. 19 einen Längsschnitt durch eine weitere bevorzugte Ausführungsform der Erfindung entlang der Linie XIX-XIX aus Fig. 20;
Fig. 20 eine Ansicht entlang der Linie XX-XX aus Fig. 19; und
Fig. 21 einen Schnitt entlang der Linie XXI-XXI aus Fig. 19.

Bei der in Fig. 3 gezeigten bevorzugten Ausführungsform der Erfindung wird ein Spannfeld mit ganz kurzen Kettengliedern verwendet. In der Abbildung ist die Kette nicht exakt gezeichnet, sondern nur die Bahn, welche von den Kettengliedern zurückgelegt wird bzw. die Laufschiene für die Kette. Auf der einen Seite (in Fig. 3 links) ist die Laufschiene in viele kurze Stückchen unterteilt, die mit Kraftsensoren ausgestattet sind. Die Anordnung ist hierbei derart getroffen, daß die Kraftkomponenten senkrecht zur Laufrichtung (mit Pfeil bezeichnet) der Warenbahn 1 detektiert werden. Auf der anderen Seite wird die Ware auf einer ganz kurzen Strecke, also annähernd punktförmig, über eine Zug-Einleitvorrichtung 20 gespannt. In diesem Fall ist die Zug-Einleitvorrichtung 20 als nach außen gerichtete Wölbung der Laufschiene ausgebildet. Selbstverständlich ist es auch möglich, eine nach innen gerichtete "Ein-Wölbung" vorzusehen, wobei dann an dieser Stelle die durch den Spannrahmen 10, 10' aufgebrachte Zugkraft punktförmig vermindert wird.

Die Kraftsensoren bilden also zusammen einen Kraftfühler F, der in Schußfadensollrichtung S symmetrisch zur Zugkraft-Einleitvorrichtung 20 angeordnet ist. Dabei nimmt dasjenige Einzel-Fühlerelement Fe die größte Kraft auf, bei dem der an der Stelle W gezogene Schußfaden endet. Eine alternative Auswertung entsteht, wenn man die Einzel-Fühlerelemente Fe in zwei Gruppen F1 und F2 aufteilt. Wenn bei dieser Auswertung die dem Schußfadenverlauf entsprechende Haupt-Kraftrichtung genau in Schußfadensollrichtung S liegt (siehe Pfeile in Fig. 3), also auf 80 der Symmetrieachse der Anordnung verläuft, werden die auf die Gruppen F1 und F2 des Fühlers F wirkenden Kräfte ebenso symmetrisch verteilt sein, so daß man bei einer Differenzmessung der auftretenden Kräfte (das Ausgangssignal des ersten Sensors wird vom Ausgangssignal des letzten Sensors subtrahiert usw.) den Ausgangswert Null erhält. Liegt aber ein Verzugswinkel vor, so werden die Sensoren am einen Ende des Fühlers F eine höhere Zugkraft detektieren als diejenigen am anderen Ende, so daß der Differenzwert ungleich Null ist. Entsprechend diesem Differenzwert können nun die Richtketten 10, 10' unterschiedlich schnell angetrieben werden, bis der Differenzwert wieder zu Null wird. Das Gewebe kann somit exakt gerichtet werden.

Bei der in Fig. 4 gezeigten bevorzugten Ausführungsform der Erfindung wird die Zugkraft über einen nach außen intermittierend zupfenden oder dauernd ziehenden Krafterzeuger, z.B. ein Reibrad oder einen Warenbahnführer 20 eingeleitet, während die Kraftmessung über gegenüberliegende Warenbahnführer oder dergleichen 10' und 10" mit daran angebrachten Kraftfühlern F1 und F2 bewerkstelligt wird. Die Warenbahnführer oder dergleichen sorgen durch ihre (variable, anpassbare) Schrägstellung dafür, daß die Schußfäden an der Angriffsstelle des Führers 20 nach außen hin gezogen werden. Liegt der Schußfaden gerade, so ist die auf die beiden gegenüberliegend angeordneten Warenbahnführer oder dergleichen 10' und 10" ausgeübte Kraft gleich groß, die Differenz also Null. Ist die Kraft jedoch beim Warenbahnführer 10' größer als die beim Warenbahnführer 10", so gibt dies die Verzugsrichtung und bei geeigneter Auswertung des Ergebnisses auch deren Größe an.

Eine Anordnung von vier oder noch mehr Kraftgebern, Reibrädern, Warenbahnführern oder dergleichen entlang einer Kante mit jeweiligen Kraftsensoren wird bei einer weiteren bevorzugten Ausführungsform der Erfindung gewählt, um dadurch eine entsprechend höhere Auflösung mit verbesserter Winkelproportionalitäts-Auswertung zu erzielen.

Bei der in Fig. 5 gezeigten weiteren bevorzugten Ausführungsform der Erfindung ist eine vollständig symmetrische Anordnung getroffen,wobei allerdings die eine Zugkraft-Einleitvorrichtung 20 wie beim Ausführungsbeispiel nach Fig. 3 am Schußfaden zieht, während die andere "Zugkraft"-Einleitvorrichtung 20' eine Verminderung der durch die Spannmittel 10, 101 bereits in der Warenbahn 1 bestehenden Zugkraft (punktförmig) bewirkt. Weiterhin sind bei der in Fig. 5 gezeigten Anordnung vier (Einzel-) Kraftfühler F1, F2 bzw. F1', F2' vorgesehen, die selbstverständlich wiederum für sich alleine gesehen Felder von mehreren Einzelsensoren sein können. Bei dieser bevorzugten Ausführungsform der Erfindung kann man die Einzelsensoren/Gruppen in einer Brückenschaltung anordnen. Bei einer Schußfadenrichtung entlang der Pfeile a in Fig. 5 (der Verzugswinkel ist übertrieben groß gezeichnet) nimmt das Ausgangssignal des Fühlers F1 gegenüber dem Null-Wert (bei Verzugswinkel gleich Null) ab, während der Ausgangswert des Fühlers F2' zunimmt. Verläuft der Verzugswinkel in der anderen Richtung, so gilt Analoges für die Fühler F2 bzw. F1'. Dadurch, daß die Fühler in einer Brückenschaltung angeordnet werden können, ergibt sich eine gesteigerte Empfindlichkeit der Anordnung, sowie eine gewisse Linearisierung der Ausgangswerte.

In Fig. 6 ist eine weitere bevorzugte Ausführungsform der Erfindung gezeigt und zwar wiederum in zwei verschiedenen Fällen. Zum einen kann die Zugkraft-Einleitvorrichtung 20 als Rad oder "Schleifer" ausgebildet sein, das bzw. der von oben auf die Gewebebahn 1 drückt und so eine Zugkraft einleitet, da die Gewebebahn 1 zwischen den Richtelementen 10, 10' an ihren Kanten festgehalten wird. Ordnet man in diesem Fall die Zugkraft-Einleitvorrichtung 20 in der Mitte der Warenbahn 1 an, so kann man über zwei Fühleinrichtungen F, F' an den beiden Kanten nicht nur Schräg- sondern auch Bogenverzüge detektieren. Ordnet man hingegen die Zugkraft-Einleitvorrichtung 20 am einen Rand einer Warenbahn 1 an, so kann man über eine einzige Fühleranordnung F am gegenüberliegenden Warenrand einen Schrägverzug messen (unterbrochene Linien).

Anhand der Fig. 7 bis 9 werden weitere bevorzugte Ausführungsformen der Erfindung erläutert, wobei hier das Hauptaugenmerk auf der Ausbildung der Fühleinrichtungen liegt.

Wie in Fig. 7 gezeigt, kann eine Fühleinrichtung aus zwei Laufschienenabschnitten 14 und 14' bestehen, die an ihren Enden jeweils an einem Kraftfühler F1, F1' bzw. F2, F2_{'} gelagert sind. Die Zugkraft-Einleitvorrichtung 20 ist wieder gegenüber der Fühlereinrichtung (symmetrisch zu dieser) angeordnet. Bei dieser Anordnung ergeben sich zwei Maximalwerte je nach Richtung des Verzugs, wenn man die beiden Fühlerpaare F1, F1' bzw. F2, F2' in Differenzschaltung betreibt. Aus diesen Werten ist dann der Verzugswinkel in beide Richtungen herleitbar.

Bei der in Fig. 8 gezeigten Ausführungsform der Erfindung sind nur noch zwei Kraftsensoren nötig, da die beiden Schienenabschnitte in einen einzigen Schienenabschnitt 14 zusammengefaßt sind. Diese zwei Sensoren sind jeweils an den Endpunkten der Gesamtstrecke bzw. dieser Schiene angeordnet.

Fig. 9 zeigt eine dritte Ausführungsform, bei der eine (in sich starre) Schiene 14 verwendet wird, die um ihren Mittelpunkt drehbar an einem Drehmoment-fühler F aufgehängt ist. Wenn das gemessene Drehmoment gegen Null geht, so ist der Verzugswinkel (bei entsprechender Anordnung der Zugkraft-Einleitvorrichtung 20) ebenfalls Null.

Die vorgenannten Möglichkeiten können selbstverständlich alle miteinander kombiniert werden. Darüber hinaus ist zu erwähnen, daß die Zugkraft-Einleitung nicht unbedingt statisch, sondern auch dynamisch erfolgen kann. Dies bedeutet, daß man an einer geeigneten Stelle eine Kraft intermittierend, also als Schwingung aufbringt und die Ausgangssignale der Kraftsensoren über einen gesteuerten Gleichrichter (Lock-in-Verstärker) abtastet, wobei die Steuerung über die Vibrationsfrequenz erfolgt. Auf diese Weise ist eine wesentliche Vergrößerung des Störabstandes möglich.

Bei der in Fig. 10 gezeigten Ausführungsform handelt es sich um die zweite Alternative zur Problemlösung. Läßt man die Gewebebahn 1 über zwei Reib- oder Nadel-Räder 10, 10' laufen, deren Drehachsen einen stumpfen Winkel miteinander bilden, so wird zwischen den Rädern 10,10' das Gewebe gespannt. Liegt ein Verzug vor, die Schußfäden verlaufen also nicht in Sollrichtung, so ergibt sich aus der Kraft K1 (Fig. 11) in Schußfadenrichtung eine zur Drehachse parallele Kraftkomponente K3, die über die Lager der Räder 10, 10' aufgefangen wird, sowie eine vortreibende bzw. zurücktreibende Kraftkomponente K2. Bei der in Fig. 10 gezeigten Anordnung sind die Räder 10, 10_{'} mit Drehmomentfühlern F, F' versehen, aus deren Ausgangswerten sich die Kraftkomponente K2 herleiten läßt. Aus der Differenz der über die Fühler F, P gemessenen Drehmomente bzw. Kraftkomponenten K2 läßt sich ein Maß für den Schrägverzug der Warenbahn 1 herleiten.

Bei der in Fig. 12 gezeigten Variante sind die Räder durch Ketten 12 ersetzt, die über Walzen oder Rollen 11,11' 11' in einer Dreieck-Bahn geführt sind. Die Ketten 12 sind mit Nadeln 13 versehen oder können ein adhäsives Material als Beschichtung aufweisen, so daß bei einer Schrägstellung von zwei derartigen Spannvorrichtungen 10, 10' zueinander eine Zugkraft auf das Gewebe aufgebracht werden kann.

Der Verzug läßt sich dann besonders störungsfrei messen, wenn man möglichst geringe Kräfte in Vörderrichtung mit zu berücksichtigen hat. Diesem Umstand trägt die in Fig. 13 gezeigte Anordnung Rechnung. Hierbei ist vor der eigentlichen Spann- /Meßvorrichtung (als Kästchen gezeichnet) eine Einlaufwalze 2 und hinter der Vorrichtung eine Abzugswalze 4 angeordnet, wobei die Walzen mit einem adhäsiven Belag versehen und über Elektromotoren (nicht gezeigt) geregelt angetrieben werden. Durch eine entsprechende Abtastung (an sich bekannt) gelingt es, mit dieser Anordnung eine im wesentlichen längs-zugkraftfreie Führung der Gewebebahn 1 innerhalb der Meßvorrichtung sicherzustellen.

Bei der in Fig. 14 gezeigten bevorzugten Ausführungsform der Erfindung handelt es sich um einen herkömmlichen (in einem Betrieb gegebenenfalls bereits vorhandenen) Spannrahmen mit Spannketten 10, 10'. Im Einlaufbereich ist entweder mittig eine Zugkraft-Einleitvorrichtung 20 angebracht oder an einer der Kanten (mit unterbrochenen Linien dargestellt). Bei einer mittigen Zugkraft-Einleitvorrichtung sind zwei Fühleinrichtungen F, F' vorgesehen, bei randseitiger Zugkraft-Einleitvorrichtung 2o nur eine Fühleinrichtung F. Im übrigen gelten hier die zu Fig. 6 gemachten obigen Ausführungen.

Im Auslaufbereich ist eine mittige Zugkraft-Einleitvorrichtung 2₀' mit den dazugehörigen Fühlern F1', F2' vorgesehen.

Über die Meßvorrichtungen ist ein Schräg-und/oder Bogenverzug detektierbar. Um nun einen Schrägverzug ausgleichen zu können, ist vor dem Einlauf der in Fig. 14 gezeigten Anordnung eine Richtwalze 3 vorgesehen, die schwenkbar (siehe Pfeile) gelagert ist. Alternativ oder aber auch zusätzlich kann die Walze 3 (bzw. eine zusätzliche Walze 3) zum Ausgleich von Bogenverzügen vorgesehen sein, also eine Walze, deren Dicke (Balligkeit) einstellbar ist. Auf diese Weise sind die mit der Meßanordnung detektierten Verzüge korrigierbar.

Eine weitere Korrektur von Schrägverzügen kann über eine entsprechende differentielle Steuerung der Kette 10 zur Kette 10' ausgeregelt werden.

Die Meßanordnung im Auslaufbereich der Vorrichtung kann Bogenverzüge feststellen, wobei zum Ausgleich der Bogenverzüge die Abzugswalze 4 über ihren Motor M1 entsprechend angesteuert werden kann, so daß bei nacheilendem Bogen die Abzugswalze 4 beschleunigt wird.

Im folgenden wird eine weitere bevorzugte Ausführungsform der Erfindung anhand der Fig. 15 und 16 näher beschrieben. Hierbei wird die Gewebebahn 1 zwischen zwei Ketten 10, 10' eines Spannrahmens ähnlich der Anordnung nach Fig. 6 geführt, wobei Fühler F1, F2 bzw. F1', F2' an den Ketten 10, 10' in einer symmetrischen Anordnung ähnlich der nach Fig. 5 vorgesehen sind. Auf der Symmetrielinie (rechtwinkelig zur Transportrichtung) ist eine Vielzahl von Zugkraft-Einleitvorrichtungen 20₁ bis 20n angeordnet, wobei diese Zugkraft-Einleitvorrichtungen die Zugkraft als Schwingung mit einstellbarer Frequenz f1 bis fn aufbringen können.

Die Fühler F1 bis F2' sind in einer Brückenschaltung (siehe Fig. 16) angeordnet, welche von einer Brückenspeisung 21 gespeist wird und deren Ausgang an den Eingängen von Lock-in-Verstärkern 22₁ bis 22ₙliegt. Zur Speisung der Zugkraft-Einleitvorrichtungen ist ein Oszillator 24 vorgesehen, dessen Ausgangssignal f1 über Teiler 23 auf Frequenzen f2 bis fn herabgeteilt wird. Jede der Zugkraft-Einleitvorrichtungen 20₁ bis 20n wird gemäß Fig. 16 über einen Leistungsverstärker 25 mit einer Frequenz f1 bis fn gespeist. Diese Frequenzen werden weiterhin den Lock-in-Verstärkern 22₁ bis 22ₙ als Referenzfrequenz zugeführt.

Die Wirkung der Anordnung ist nun derart, daß die Lock-in-Verstärker 22₁ bis 22ₙ als schmalbandige Filter wirken, so daß die Ausgangssignale Ua1 bis Uan den von den ZugkraftEinleitvorrichtungen 2oi bis 20ₙ aufgebrachten Kräften direkt zugeordnet werden können, so daß jedes Ausgangssignal Ua1 bis Uan den Schußfadenverlauf am Ort der jeweiligen Krafteinleitung durch die Zugkraft-Einleitvorrichtungen 20₁ bis 2on repräsentiert. Durch diese Anordnung kann also z.B. ein Girlandenverzug festgestellt werden.

Eine weitere bevorzugte Ausführungsform der Erfindung, die auf demselben Gedanken basiert, wie die oben beschriebenen Anordnungen, ist in den Fig. 17 und 18 schematisiert dargestellt. Bei dieser Anordnung ist eine Zugkraft-Einleitvorrichtung 20 vorgesehen, die (wie die Zugkraft- Einleitvorrichtungen nach den Fig. 15 und 16) ebenfalls die Zugkraft schwingungsförmig auf eine Gewebebahn 1 aufbringt. Hierfür ist ein elektrodynamischer Schwinger 27 vorgesehen, dessen Stempel 26 auf der Gewebebahn 1 aufliegt. In einer symmetrischen Anordnung ringsum den Stempel 26 sind Fühler F1 bis F2' angeordnet (Fig. 18), die über eine Vollbrückenschaltung (siehe Fig. 16) mit einem Meßverstärker gekoppelt sind, dessen Ausgangssignal somit den Schußfadenverlauf am Aufsetzort des Stempels 26 relativ zur Anordnung der Fühler F1 bis F2' repräsentiert. Der Meßverstärker kann ebenfalls ein Lock-in-Verstärker sein, dessen Referenzfrequenz der Speisefrequenz des elektrodynamischen Schwingers 27 entspricht. Selbstverständlich kann auch anstelle eines Lock-in-Verstärkers ein konventionelles Bandpaßfilter vorgesehen sein, dessen Durchlaßfrequenz auf die Speisefrequenz des elektrodynamischen Schwingers 27 abgestimmt ist.

Diese Anordnung kann somit als "Kompaktgerät" ausgebildet sein, das an jeder beliebigen Stelle einer geführten Gewebebahn 1 angeordnet werden kann. Die Einleitung der Zugkraft in Form einer Schwingung hat hierbei den Vorteil, daß eine hohe Genauigkeit aufgrund eines hohen Störabstandes über die selektive Signalerkennung erzielbar ist.

Eine weitere bevorzugte Ausführungsform der Erfindung, deren Prinzip dem der Ausführungsform nach den Fig. 17/18 ähnelt, ist in den Fig. 19 bis 21 dargestellt.

Bei dieser Ausführungsform der Erfindung ist ein geschlossenes Gehäuse 31 vorgesehen, das über einen Druckluftanschluß 33 mit Druckluft versorgt werden kann. Das Gehäuse 31 weist eine im wesentlichen zylindrische Gestaltung auf.

Im Boden 32 des Gehäuses 31 sind symmetrisch zum Mittelpunkt Gehäusebohrungen 34 angebracht. Im Mittelpunkt des Gehäusebodens 32 ist ein über die Ebene des Gehäusebodens 32 herausragender Fühler F positioniert, der auf eine Gewebebahn 1 aufsetzbar ist.

Im Gehäuse 31 ist konzentrisch ein Elektromotor 28 vorgesehen, an dessen Welle 29 eine Lochscheibe 30 sitzt. Die Lochscheibe 30 ist mit Bohrungen 35 versehen, deren Abstand zu der durch die Welle 29 definierten Drehachse gleich dem Abstand der Gehäusebohrungen 34 zum Zentrum des Gehäuses 31 ist. Die Scheibe 30 ist hierbei knapp über der Innenfläche des Gehäusebodens 32 angeordnet, so daß Druckluft, welche durch den Druckluftanschluß 33 in das Gehäuse 31 eingeführt wird, nur dann aus den Gehäusebohrungen 34 entweichen kann, wenn die Bohrungen 35 in der Lochscheibe 30 mit den Bohrungen 34 im Gehäuseboden 32 fluchten.

In der Lochscheibe 30 sind zwei diametral angeordnete Bohrungen 35 vorgesehen, während im Gehäuseboden 32 insgesamt vier Bohrungen in symmetrischer Anordnung vorgesehen sind (siehe Fig. 20/21). Durch diese Anordnung ergibt sich bei Drehung (siehe Pfeil in Fig. 21) der Lochscheibe 30 durch den Motor 28 ein pulsförmiges Anblasen der Gewebebahn 1 (siehe Pfeile in Fig. 19) periodisch zwischen den diametral gegenüberliegenden Paaren von Bohrungen 34 im Gehäuseboden 32.

Bei dieser Vorrichtung wird also das Gewebe altemierend in zwei Richtungen mit jeweils gleichen Kraftamplituden gespannt, wobei die Übertragung der eingeleiteten Spannung über den Fühler F meßbar ist. Bei einer entsprechenden Synchronisierung der Ausgangssignale des Fühlers F mit der Drehposition des Elektromotors 28, die über einen Drehwinkelgeber oder dergleichen am Elektromotor 28 gewährleistet werden kann, ist es somit möglich, den Schußfadenverlauf am Aufsetzort des Fühlers F festzustellen. Diese Anordnung kann ebenfalls wie die Anordnung nach den Fig. 17 und 18 an jeder beliebigen Stelle auf eine ausgebreitete Gewebebahn 1 aufgesetzt werden.

Wie aus der obigen Beschreibung hervorgeht, lassen sich die Einzelmerkmale und Varianten im wesentlichen beliebig kombinieren. Diese dem Fachmann vorstellbaren Kombinationen sind ebenfalls erfindungswesentlich.

## Patentansprüche

1. Verfahren zur Messung der Schußfadenlage und zum Richten der Schußfäden in Geweben, wobeiman eine fortlaufend geförderte Gewebebahn in Schußfadenrichtung spannt und die Spannung im wesentlichen punktförmig in das Gewebe einleitet, die Richtung des Fadenverlaufs an mindestens zwei, in Förderrichtung hintereinander liegenden Stellen durch mechanische Fühler abtastet und Richtelemente entsprechend den Abtastwerten steuert bzw. regelt,
dadurch gekennzeichnet,
daß man die im Gewebe auftretenden Kräfte durch die mechanischen Fühler direkt abtastet, den Schußfadenverlauf aus der Zugkraftverteilung über die Gewebebahn herleitet und die Richtelemente entsprechend der Zugkraftverteilung steuert bzw. regelt.

2. Verfahren zur Messung der Schußfadenlage und zum Richten der Schußfäden in Geweben, wobei man eine fortlaufend geförderte Gewebebahn abschnittsweise in Schußfadenrichtung spannt, die Richtung des Fadenverlaufs im Gewebe über mindestens einem mechanischen Fühler abtastet und Richtelemente entsprechend den Abtastwerten steuert bzw. regelt,
dadurch gekennzeichnet,
daß man die Gewebebahn über mitlaufende Spannvorrichtungen (Walzen, Ketten) mit in Förderrichtung zunehmender Kraft spannt, die auf die Spannvorrichtungen in Förderrichtung wirkenden Kräfte mißt, den Schußfadenverlauf aus dem Differenzwert der Kräfte herleitet und die Richtelemente entsprechend dem Differenzwert steuert bzw. regelt.

3. Verfahren nach Anspruch 1,
dadurch gekennzeichnet,
daß man die Kräfte an Stellen mißt, die in Transportrichtung symmetrisch zum Einleit-Punkt liegen.

4. Verfahren nach einem der vorhergehenden Ansprüche,
dadurch gekennzeichnet,
daß man die Gewebebahn im Spannabschnitt im wesentlichen ohne Längskräfte (in Transportrichtung) führt.

5. Vorrichtung zur Messung der Schußfadenlage und zum Richten der Schußfäden in Geweben, mit einer Spannvorrichtung zum Spannen der fortlaufend geförderten Gewebebahn in Schußfadenrichtung, die mindestens eine Zugkraft-Einleitvorrichtung umfaßt, mit mindestens einem mechanischen Fühler und mit Richtelementen, die über eine Regeleinrichtung und Ausgangssignale des Fühlers steuerbar sind,
dadurch gekennzeichnet,
daß die mechanischen Fühler (F1 bis Fn; 14) als Kraftfühler ausgebildet sind, welche die in die Schußfäden eingeleitete Zugkraft abtasten können, und daß die Re geleinrichtung derart ausgebildet ist und mit den Richtelementen (2, 4, 10, 10'; M1 bis M4) und der Fühleinrichtung (F1 bis Fn; 14) in Wirkverbindung steht, daß die Richtelemente entsprechend der von der Fühleinrichtung gemessenen Zugkraftverteilung über die Gewebebahn eingestellt werden.

6. Vorrichtung zur Messung der Schußfadenlage und zum Richten der Schußfäden in Geweben, mit einer Spannvorrichtung zum Spannen der fortlaufend geförderten Gewebebahn in Schußfadenrichtung und mit mindestens einem mechanischen Fühler und mit Richtelementen, die über eine Regeleinrichtung und Ausgangssignale des Fühlers steuerbar sind,
dadurch gekennzeichnet,
daß mindestens ein Paar von mitlaufenden Spannvorrichtungen (10, 10') vorgesehen ist, welches die Gewebebahn (1) mit in Förderrichtung zunehmender Kraft spannt, daß jede der Spannvorrichtungen (10, 10') mit einem Kraft-bzw. Drehmoment-Fühler (F, P) versehen ist, der so ausgebildet und angeordnet ist, daß die in Förderrichtung von der Gewebebahn (1) bzw. deren Schußfäden (7) auf die jeweilige Spannvorrichtung (10, 10') aufgebrachte Kraft in ein Ausgangssignal wandelbar ist, und daß die Regeleinrichtung derart ausgebildet ist und mit den Richtelementen (2, 4, 10, 10'; M1 bis M4) oder mit der als Richtelement ausgebildeten Spannvorrichtung (10, 10') sowie mit den Kraftfühlern (F, F') in Wirkverbindung steht, daß die Richtelemente entsprechend der Differenz der Fühlerausgangssignale gesteuert bzw. geregelt werden.

7. Vorrichtung nach Anspruch 5,
dadurch gekennzeichnet,
daß die Fühleinrichtung (F1 bis Fn; 14) in Förderrichtung symmetrisch zur Zugkraft-Einleitvorrichtung (20) angeordnet ist.

8. Vorrichtung nach einem der Ansprüche 5 oder 7, dadurch gekennzeichnet,
daß die Zugkraft-Einleitvorrichtung (20) an einer Kette eines Spannrahmens (10, 10') (mit in Förderrichtung paralleler oder divergierender Bahnführung) als Ein- oder Ausbuchtung in der Kettenführung ausgebildet ist (Fig. 3).

9. Vorrichtung nach den Ansprüchen 7 und 8,
dadurch gekennzeichnet,
daß die andere Kette des Spannrahmens (10, 10') mit einer gleichsinnigen Ausbuchtung in der Kettenführung gegenüber der ersten Ausbuchtung ausgebildet ist, und daß mindestens zwei Fühlereinrichtungen (F1, F2; F1', F2') vorgesehen sind, die in (Halb-) Brückenschaltung miteinander verschaltet sind (Fig. 5).

10. Vorrichtung nach einem der Ansprüche 5 oder 7,
dadurch gekennzeichnet,
daß die Zugkraft-Einleitvorrichtung als ortsfestes Spannelement (Mitlauf-Rad) ausgebildet ist, das senkrecht zur Gewebebahn (1) auf diese aufdrückbar ist (Fig. 6 und 14).

11. Vorrichtung nach einem der Ansprüche 5 oder 7,
dadurch gekennzeichnet,
daß die Zugkraft-Einleitvorrichtung (20) als (schräggestellter) Warenbahnführer (Reibräder oder dergleichen) ausgebildet ist, dem mindestens zwei, entgegengesetzt schräg gestellte Warenbahnführer (10, 10') mit daran angebrachten Kraftfühlern (F1; F2) am gegenüberliegenden Rand der Gewebebahn zugeordnet sind (Fig. 4).

12. Vorrichtung nach einem der Ansprüche 5 bis 9,
dadurch gekennzeichnet,
daß vor und/oder hinter der Spannvorrichtung Fördermittel (2, 3, 4) vorgesehen sind, die derart gere gelt antreibbar sind, daß die Gewebebahn in der Spannvorrichtung im wesentlichen ohne Zugkräfte in Förderrichtung förderbar ist (Fig. 13).

13. Vorrichtung nach einem der Ansprüche 5 bis 12,
dadurch gekennzeichnet,
daß eine Vielzahl von Zugkraft-Einleitvorrichtungen (20₁ bis 20ₙ) vorgesehen ist, die derart ausgebildet und mit Energieversorgungseinrichtungen (23 bis 25) verbunden sind, daß jede der Zugkraft-Einleitvorrichtungen die Zugkraft in Form von periodischen Schwingungen und zwar jeweils einer, von allen anderen abweichenden Frequenz f1 bis fn) auf die Gewebebahn 1 aufbringt und daß die Ausgangssignale der Fühleinrichtungen F1 bis F2' auf eine, der Anzahl der Zugkraft-Einleitvorrichtungen abgestimmte Anzahl von Meßzweigen aufgeteilt sind, die jeweils den verschiedenen Frequenzen entsprechende Frequenzbände selektiv verstärken und als Ausgangssignale Ua1 bis Uan wiedergeben.

14. Vorrichtung nach einem der Ansprüche 5 bis 13,
dadurch gekennzeichnet,
daß jeder der Zugkraft-Einleitvorrichtungen mehrere Fühleinrichtungen (F1 bis F2') oder umgekehrt zugeordnet sind und daß die Gruppe, bestehend aus Zugkraft-Einleitvorrichtung (20) und Fühleinrichtungen (F1 bis F2') in einem gemeinsamen Gehäuse angeordnet sind.

15. Vorrichtung nach Anspruch 14,
dadurch gekennzeichnet,
daß die Zugkraft-Einleitvorrichtung (20) Druckluft-Ausströmöffnungen (34) umfaßt, über welche eine gegenüber den Öffnungen (34) angeordnete Gewebebahn (1) mit Druckluft beaufschlagbar ist.

## Claims

1. Method for measuring the position of the weft threads and for straightening the weft threads in fabrics, in which a continuously conveyed fabric length is tensioned in the weft thread direction and the tension is introduced into the fabric in an essentially punctual manner, the direction of the thread flow is sensed at at least two locations, disposed one behind the other in the conveying direction, by mechanical sensors and straightening elements are controlled or regulated according to the sensed values, characterised in that the forces occurring in the fabric are directly sensed by the mechanical sensors, the weft thread flow is deduced from the tensile force distribution over the fabric length and the straightening elements are controlled or regulated according to the tensile force distribution.

2. Method for measuring the position of the weft threads and for straightening the weft threads in fabrics, in which a continuously conveyed fabric length is tensioned in sections in the weft thread direction, the direction of the thread flow in the fabric is sensed by at least one mechanical sensor and straightening elements are controlled or regulated according to the sensed values, characterised in that the fabric length is tensioned by idling tension devices (rollers, chains) with a force which increases in the conveying direction, the forces acting on the tension devices in the conveying direction are measured, the weft thread flow is deducted from the differential value of the forces and the straightening elements are controlled or regulated according to the differential value.

3. Method according to claim 1, characterised in that the forces are measured at locations which are disposed symmetrically about the introduction point.

4. Method according to one of the preceding claims, characterised in that the fabric length is guided essentially without longitudinal forces (in the conveying direction) in the tensioning section.

5. Device for measuring the position of the weft threads and for straightening the weft threads in fabrics, with a rension device for tensioning the continuously conveyed fabric length in the weft thread direction, which device comprises at least one tensile force introduction device, with at least one mechanical sensor and with straghtening elements, which can be controlled by a regulating device and output signals from the sensor, characterised in that the mechanical sensors (F1 to Fn; 14) are formed as force sensors which can sense the tensile force introduced into the weft threads, and that the regulating device is formed and operatively connected to the straightening elements (2, 4, 10, 10'; M1 to M4) and the sensing device (F1 to Fn; 14) such that the straightening elements are adjusted according to the tensile force distribution, measured by the sensing device, over the fabric length.

6. Device for measuring the position of the weft threads and for straightening the weft threads in fabrics, with a tension device for tensioning the continuously conveyed fabric length in the weft thread direction, at least one mechanical sensor and straightening elements, which can be controlled by a regulating device and output signals from the sensor, characterised in that at least one pair of idling tension devices (10, 10_{'}) is provided which tensions the fabric length (1) with a force which increases in the conveying direction, that each of the tension devices (10, 10') is provided with a force or torque sensor (F, F'), which is formed and arranged such that the force which is applied to the respective tension device (10, 10') in the conveying direction by the fabric length (1) or the latter's weft threads (7) can be converted into an output signal, and that the regulating device is formed and operatively connected to the straightening elements (2, 4, 10, 10'; M1 to M4) or the tension device (10, 10'), which is formed as a straightening element, and the force sensors (F, F') such that the straightening elements are controlled or regulated according to the difference in the sensor output signals.

7. Device according to claim 5, characterised in that the sensing device (F1 to Fn; 14) is arranged symmetrically about the tensile force introduction device (20) in the conveying direction.

8. Device according to one of claims 5 or 7, characterised in that the tensile force introduction device (20) is formed as an indentation or projection in the chain guide at one chain of a stenter frame (10, 10') (with parallel or divergent path guidance in the conveying direction) (Figure 3).

9. Device according to claims 7 and 8, characterised in that the other chain of the stenter frame (10, 10') is formed with a projection in the chain guide which extends in the same direction as the first projection, and that at least two sensing devices (F1, F2; F1', F2') are provided which are connected together in a (half-) bridge circuit (Figure 5).

10. Device according to one of claims 5 or 7, characterised in that the tensile force introduction device is formed as a stationary tension element (idling wheel), which can be pressed onto the fabric length (1) perpendicular to the latter (Figures 6 and 14).

11. Device according to one of claims 5 or 7, characterised in that the tensile force introduction device (20) is formed as a(n) (inclined) fabric guide (friction wheels or similar), with which at least two fabric guides (10, 10'), which are inclined in the opposite direction and to which force sensors (F1; F2) are attached, are associated at the opposite edge of the fabric length (Figure 4).

12. Device according to one of claims 5 to 9, characterised in that conveying means (2, 3, 4) are provided before and/or after the tension device and can be driven in a regulated manner such that the fabric length can be conveyed in the tension device essentially without tensile forces in the conveying direction (Figure 13).

13. Device according to one of claims 5 to 12, characterised in that a plurality of tensile force introduction devices (20i to 20n) are provided which are formed and connected to power supply devices (23 to 25) such that each of the tensile force to the fabric length 1 in the form of periodic oscillations, each of a frequency (fl to fn) which differs from all the others, and that the output singals from the sensing devices F1 to F2' are distributed to a number of measuring branches which matches the number of tensile force introduction devices, which branches in each case selectively amplify the frequency bands corresponding to the different frequencies and reproduce them as output signals Ual to Uan.

14. Device according to one of claims 5 to 13, characterised in that a plurality of sensing devices (F1 to F2') are associated with each of the tensile force introduction devices, or vice versa, and that the group, consisting of a tensile force introduction device (20) and sensing devices (F1 to F2'), is arranged in a common housing.

15. Device according to claim 14, characterised in that the tensile force introduction device (20) comprises compressed air delivery openings (34), via which a fabric length (1), which is arranged opposite the openings (34), can be acted upon compressed air.

## Revendications

1. Procédé pour mesurer la position des fils de trame et pour redresser la trame dans le tissu, une bande de tissu déplacée en continu étant tendue dans le sens des fils de trame et la tension étant appliquée au tissu de manière sensiblement ponctuelle, la direction de l'orientation des fils étant détectée par des capteurs mécaniques à au moins deux points placés l'un derrière l'autre dans la direction de transport et des éléments redresseurs étant commandés et respectivement réglés en fonction des valeurs détectées, caractérisé en ce que les forces créées dans le tissu sont analysées directement par les capteurs mécaniques, que l'allure des fils de trame est déduite de la répartition de l'effort de traction sur la bande de tissu et que les éléments redresseurs sont commandés et respectivement réglés en fonction de la répartition de l'effort de traction.

2. Procédé pour mesurer la position des fils de trame et pour redresser la trame dans le tissu, une bande de tissu déplacée en continu étant tendue par sections dans la direction des fils de trame, la direction de l'orientation des fils dans le tissu étant détectée par l'intermédiaire d'un capteur mécanique, et des éléments redresseurs étant commandés et respectivement réglés en fonction des valeurs détectées, caractérisé en ce que la bande de tissu est tendue, par intermédiaire de dispositifs tendeurs tournants (cylindres, chaînes), avec une force croissante dans la direction de transport, que les forces agissant dans la direction de transport sur le dispositifs tendeurs tournants sont mesurées, que l'orientation des fils de trame est déterminée à partir de la différence des forces et que les éléments redresseurs sont commandés et respectivement réglés en fonction de la valeur différentielle.

3. Procédé selon la revendication 1, caractérisé en ce que les forces sont mesurées à des endroits qui se situent dans la direction de transport symétriquement par rapport au point d'introduction.

4. Procédé selon l'une des revendications précédentes, caractérisé en ce que, dans la section tendue, la bande de tissu est sensiblement guidée sans forces longitudinales (dans la direction de transport).

5. Dispositif pour mesurer la position des filts de trame et pour redresser la trame dans les tissus, comprenant un dispositif tendeur pour tendre la bande de tissu déplacée en continu dans la direction des fils de trame, lequel comporte au moins un dispositif d'application d'effort de traction, au moins un capteur mécanique et des éléments redresseurs pouvant être commandés par l'intermédiaire d'un dispositif de réglage et des signaux de sortie du capteur, caractérisé en ce que les capteurs mécaniques (F1 à Fn; 14) sont réalisés sous la forme de capteurs de force capables de détecter l'effort de traction appliqué aux fils de trame, et que le dispositif de réglage est conformé et coopère avec les éléments redresseurs (2, 4, 10, 10'; M1 à M4) et avec le dispositif de détection (F1 à Fn; 14) de telle façon que les éléments redresseurs sont réglés conformément à la répartition de l'effort de traction sur la bande de tissu mesurée par le dispositif de détection.

6. Dispositif pour mesurer la position des fils de trame et pour redresser la trame dans les tissus, comprenant un dispositif tendeur pour tendre la bande de tissu déplacée et continu dans la direction des fils de trame, et au moins un capteur mécanique et des éléments redresseurs pouvant être commandés par l'intermédiaire d'un dispositif de réglage et des signaux de sortie du capteur, caractérisé en ce qu'il est prévu au moins une paire de dispositifs tendeurs tournants (10, 10') qui tend la bande de tissu (1) avec une force croissante dans la direction de transport, que chacun des dispositifs tendeurs (10, 10') est équipé d'un capteur de force et respectivement de couple de rotation (F, F') qui est conformé et disposé de telle façon que la force appliquée, dans la direction de transport, par la bande de tissu (1) et respectivement par les fils de trame (7) de celle-ci au dispositif tendeur respectif (10, 10') peut être transformée en un signal de sortie, et que le dispositif de réglage est réalisé et coopère avec les éléments redresseurs (2, 4, 10, 10'; M1 à M4) ou avec le dispositif tendeur (10, 10') conformé en élément redresseur ainsi qu'avec les capteurs de force (F, P) de telle façon que les éléments redresseurs sont commandés et respectivement réglés conformément à la différence des signaux de sortie des capteurs.

7. Dispositif selon la revendication 5, caractérisé en ce que, dans la direction de transport, le dispositif de détection (F1 à Fn; 14) est disposé de manière symétrique par rapport au dispositif d'application d'effort de traction (20).

8. Dispositif selon l'une des revendications 5 ou 7, caractérisé en ce que le dispositif d'application d'effort de traction (20) est conformé sur une chaîne d'une rame (10, 10') (avec trajectoire parallèle ou divergente dans la direction de transport) sous la forme d'une anfractuosité dirigée vers l'intérieur ou vers l'extérieur dans la trajectoire de la chaîne (fig. 3).

9. Dispositif selon l'une des revendications 7 et 8, caractérisé en ce que l'autre chaîne de la rame (10, 10') présente dans la trajectoire de la chaîne une anfractuosité dirigée dans le même sens que la première anfractuosité, et qu'il comprend au moins deux dispositifs de détection (F1, F2; F1', F2') qui sont couplés en montage en (demi-) pont (fig. 5).

10. Dispositif selon l'une des revendications 5 ou 7, caractérisé en ce que le dispositif d'application d'effort de traction est conformé en élément tendeur (roue tournante) fixe qui peut être appliqué verticalement contre la bande de tissu (1) (fig. 6 et 14).

11. Dispositif selon l'une des revendications 5 ou 7, caractérisé en ce que le dispositif d'application d'effort de traction (20) est conformé en guide-étoffe (incliné) (roues de friction ou analogues) auquel sont associés, à la lisière opposée de la bande de tissu, au moins deux guides-étoffe (10, 10') inclinés en sens opposé et équipés de capteurs de force (F1; F2) (fig. 4).

12. Dispositif selon l'une des revendications 5 à 9, caractérisé en ce qu'en amont et/ou en aval du dispositif tendeur sont prévus des moyens de transport (2, 3, 4) qui peuvent être entraînés de manière réglée de telle façon que dans le dispositif tendeur le bande de tissu peut être déplacée essentiellement sans forces de traction agissant dans la direction de transport (fig. 13).

13. Dispositif selon l'une des revendications 5 à 12, caractérisé en ce qu'il comprend une pluralité de dispositifs d'application d'effort de traction (201 à 20n) conformés et reliés à des installations d'alimentation en énergie (23 à 25) de telle façon que chacun des dispositifs d'application d'effort de traction applique la force de traction à la bande de tissu (1) sous la forme d'oscillations périodiques dont la fréquence (fl à fn) diffère respectivement de touts les autres fréquences, et que les signaux de sortie des dispositifs de détection F1 à F2' sont répartis sur un nombre de circuits de mesure adapté au nombre des dispositifs d'application d'effort de traction, qui amplifient respectivement de manière sélective des bandes de fréquences correspondant aux différentes fréquences et les reproduisent comme signaux de sortie Ual à Uan.

14. Dispositif selon l'une des revendications 5 à 13, caractérisé en ce qu'à chacun des dispositifs d'application d'effort de traction sont associés plusieurs dispositifs de détection (F1 à F2') ou inversement, et que le groupe constitué du dispositif d'application d'effort de traction (20) et des dispositifs de détection (F1 à F2') est disposé dans un boîtier commun.

15. Dispositif selon la revendication 14, caractérisé en ce que le dispositif d'application d'effort de traction (20) comprend des orifices de sortie d'air comprimé (34) par lesquels une bande de tissu (1) disposée en face des orifices (34) peut être alimentée en air comprimé.
